# EUROPÄISCHE PATENTSCHRIFT

(11) **EP 0 632 824 B1**
(45) Veröffentlichungstag und Bekanntmachung des Hinweises auf die Patenterteilung: **14.05.1997**
(21) Anmeldenummer: 93906556.1
(22) Anmeldetag: 18.03.1993
(51) Int. Cl.: C11D 3/37, C11D 1/94

(54) **FLÜSSIGE REINIGUNGSMITTEL**
LIQUID CLEANING PRODUCTS
PRODUITS LIQUIDES DE NETTOYAGE

(30) Priorität: 27.03.1992 DE 4209922
(43) Veröffentlichungstag der Anmeldung: 11.01.1995
(73) Patentinhaber: Henkel Kommanditgesellschaft auf Aktien, 40191 Düsseldorf (DE)
(72) Erfinder: OUZOUNIS, Dimitrios, D-4150 Kreferd (DE); EICKEN, Ulrich, D-4052 Korschenbroich (DE); GUIRR, Ortburg, D-4150 Krefeld 1 (DE)
(86) Internationale Anmeldenummer: EP9300660
(87) Internationale Veröffentlichungsnummer: WO9320174

(56) Entgegenhaltungen:
- EP-A- 0 089 213
- EP-A- 0 184 785
- EP-A- 0 215 451
- EP-A- 0 245 987
- DE-A- 3 813 651
- FR-A- 2 294 231
- US-A- 4 230 605

## Beschreibung

Flüssige Wasch-, Spül- und Reinigungsmittel stellen meist wäßrige Lösungen von anionischen und/oder nichtionischen Tensiden und üblichen Zusatzstoffen dar. Ein bevorzugtes Anwendungsgebiet derartiger Mittel ist das manuelle Spülen von Eßgeschirr und anderen damit verwandten Gerätschaften. Solche Reinigungsmittel sind um so wirkungsvoller, je besser ihr Fettemulgiervermögen ist, weil damit z.B. die Zahl der Teller steigt, die sich mit einer vorgegebenen Reinigungsmittelmenge säubern läßt. Die vorliegende Erfindung betrifft daher flüssige Reinigungsmittel mit verbessertem Emulgiervermögen und verstärkter Reinigungskraft.

Es ist bekannt, daß sogenannte Alkylethersulfate, das heißt sulfatierte Anlagerungsprodukte von etwa 2 bis 5 Mol Ethylenoxid an Fettalkohole mit etwa 10 bis 16 Kohlenstoffatomen im Alkylrest, eine gute Reinigungskraft bei gleichzeitiger milder Wirkung auf die Haut besitzen. Die marktüblichen, manuell anzuwendenden Geschirrspülmittel stellen daher im allgemeinen wäßrige Lösungen solcher Alkylethersulfate in Verbindung mit anderen anionischen Tensiden wie n-Alkylbenzolsulfonaten und/oder Alkansulfonaten, gegebenenfalls auch Olefinsulfonaten, Alkylsulfaten oder Alkylsulfosuccinaten sowie nichtionischen Tensiden, Lösungsvermittlern, Farb- und Duftstoffen dar.

Es ist weiterhin bekannt (DE 30 11 550), daß der Einsatz eines Alkylethersulfatgemisches, bestehend aus 50 Gew.-% eines C₁₂-Alkylethersulfats und 50 Gew.-% eines C₁₄-Alkylethersulfats mit 1 bis 5, vorzugsweise 2 bis 4 Ethylenoxidgruppen als Etherkomponente gegenüber dem üblicherweise eingesetzten Alkylethersulfatgemisch, das die gleichen Komponenten im Gewichtsverhältnis 70 : 30 enthält, zu einer unerwarteten weiteren Verminderung der Hautirritation führt, ohne die bekannt gute Reinigungskraft derartiger Mittel zu verändern.

Aus der europäischen Patentanmeldung EP 215 451 sind Fußbodenreinigungsmittel bekannt, die neben Tensiden, Komplexbildnern und fakultativen Zusatzstoffen 0,1 bis 4,5 Gew.-% eines alkalilöslichen, nichtmetallvernetzenden Polymers mit einer minimalen Filmbildungstemperatur zwischen 0 und 70 °C enthalten. Die europäische Patentanmeldung macht jedoch keine Aussagen über Vorteile, die mit höhermolekularen Produkten zu erzielen sind.

Die europäische Patentanmeldung 89 213 beschreiben eine verdickte Tensidzubereitung, die aus Wasser sowie 5 bis 40 Gew.-% anionischer, nichtionischer oder amphoterer Tenside besteht und ein Copolymer enthält, das im Alkalischen löslich ist und durch Emulsionspolymerisation hergestellt ist. Dieses Copolymer ist jedoch als Verdickungsmittel eingesetzt. Die europäische Patentanmeldung macht keine Angaben über eine reinigungsverstärkende Wirkung.

Die französische Patentanmeldung 2294231 schließlich betrifft ein Bodenreinigungsmittel, daß 5 bis 20 Gew.-% eines Copolymers enthält, das im Sauren unlöslich im Alkalischen hingegen löslich ist und welches ein Molekulargewicht zwischen 100 000 und 2,5 Mio. aufweist. Weiterhin sind Tenside und andere Bestandteile zugegen. Wenngleich hier recht hohe Molekulargewichte genannt sind, so ist für den Fachmann doch nicht zu entnehmen, daß im extremen Molekulargewichtsbereich wie er durch Grenzviskositäten von mehr als 400 ml . g⁻¹ zu definieren ist, eine drastische Verstärkung der Reinigungsleistung und des Emulgiervermögens festzustellen ist.

Schließlich ist allgemein bekannt, daß amphotere oberflächenaktive Mittel vom Betaintyp meist eine milde Wirkung auf die Haut ausüben oder durch ihren Einsatz eine signifikante Steigerung der Reinigungswirksamkeit erzielt werden kann. Man verwendet daher gern flüssige, manuell anwendbare Geschirreinigungsmittel mit den vorstehend angeführten Bestandteilen.

Gegenstand der vorliegenden Erfindung ist nun ein flüssiges Reinigungsmittel, insbesondere für das manuelle Geschirrspülen, auf Basis einer wäßrigen Lösung von anionischen Tensiden, gegebenenfalls zusammen mit nichtionischen und/oder amphoteren Tensiden, Lösungsmitteln, Lösungsvermittlern, Korrosionsinhibitoren, Konservierungsmitteln, Verdickungsmitteln sowie Farb- und Duftstoffen, das dadurch gekennzeichnet ist, daß es zusätzlich 0,001 bis 1Gew.-% eines reinigungsverstärkenden, wasserlöslichen, anionischen, praktisch unvernetztes Co-Polymerisats aus a) Estern der Acryl- und/oder der Methacrylsäure mit 1 bis 8 C-Atomen im Alkoholrest und b) ungesättigten, aliphatischen Carbonsäuren mit 3 bis 5 C-Atomen im Acylrest mit einer Grenzviskosität [n] ≥ 400ml · g⁻¹, gemessen in Tetrohydrofuran (THF) bei 20 °C, enthält. Ein bevorzugtes Co-Polymerisat besteht aus etwa 80 - 20, insbesondere etwa 60 - 40 Gew.-% an a) und etwa 20 - 80, insbesondere 40 - 60 Gew.-% b). Der Alkoholrest der Ester a) enthält vorzugsweise 1 bis 4, insbesondere 1 bis 2 C-Atome.

Die Co-Polymerisate können auch noch in untergeordneten Mengen von bis zu etwa 5 Gew.-% andere radikalisch polymerisierbare Vinylmonomere wie z.B. Ayrolamide oder (Meth)acrylate enthalten. Das Co-Polymerisat ist eine saure Dispersion und kann zweckmäßig in dieser Form eingesetzt werden. Bei der Einarbeitung in die Reinigungsmittel, die im allgemeinen einen neutralen bis leicht alkalischen pH-Wert aufweisen, tritt eine teilweise oder vollständige Neutralisation und Lösung der Co-Polymeren ein, so daß sie nicht mehr in Dispersionsform vorliegen.

Die Zusammensetzung der erfindungsgemäßen wäßrigen Reinigungsmittellösung bewegt sich dabei vorzugsweise etwa in folgendem Rahmen:
- 5 bis 65,: insbesondere 10 bis 40 Gew.-% eines Gemisches, bestehend aus wenigstens zwei der nachfolgenden Tenside
0 bis 40, insbesondere 4 bis 20 Gew.-% eines Gemisches aus je 50 Teilen eines sulfatierten Anlagerungsproduktes von 1 bis 5, vorzugsweise 2 bis 4 Mol Ethylenoxid an ein n-C₁₂-Alkanol und an ein n-C₁₄-Alkanol,
0 bis 40, insbesondere 5 bis 20 Gew.-% eines oder mehrerer weiterer anionischer Tenside,
0 bis 20, insbesondere 1 bis 5 Gew.-% eines oberflächenaktiven Betains,
0 bis 20, insbesondere 0 bis 5 Gew.-% eines nichtionischen Tensids,
- 0,001 bis 1,: insbesondere 0,005 bis 0,5 Gew.-% eines reinigungsverstärkenden Co-Polymerisats aus etwa 80 - 20, insbesondere etwa 60 - 40 Gew.-% an Estern der Acryl-und/oder der Methacrylsäure mit 1 bis 4, insbesondere 1 bis 2 C-Atomen im Alkoholrest und etwa 20 - 80, insbesondere etwa 40 - 60 Gew.-% ungesättigten, aliphatischen Carbonsäuren mit 3 bis 5 C-Atomen im Acylrest Grenzviskosität [n] ≥ 400 ml · g⁻¹, gemessen in THF bei 20 °C,
- 0 bis 20,: insbesondere 2 bis 10 Gew.-% eines Lösungsmittels,
- 0 bis 10,: insbesondere 0,2 bis 5 Gew.-% eines Lösungsvermittlers,
- 0 bis 10,: insbesondere 0,5 bis 8 Gew.-% eines Verdickungsmittels,
- 0 bis 5,: insbesondere 0,1 bis 2 Gew.-% Korrosionsinhibitoren und Konservierungsmittel,
- 0 bis 0,1: Gew.-% Farbstoff,
- 0 bis 1,0: Gew.-% Parfümöl und
Rest bis 100 Gew.-% Wasser.

Die erfindungsgemäß eingesetzten wasserlöslichen anionischen Co-Polymerisate werden in bekannter Weise durch Emulsionspolymerisation hergestellt, wie beispielsweise in US 4 795 772 oder EP 184 785 beschrieben. Bei den hierzu verwendeten ungesättigten Carbonsäuren handelt es sich vorzugsweise um Acryl- oder Methacrylsäure.

Ähnliche Co-Polymerisate, die durch mehrwertige Kationen vernetzt wurden, sind als Beschichtungs- und Konservierungsmittel für Metalloberflächen verwendet worden (vergleiche US 2 754 280, US 2 795 564, EP 14 035, DE 30 24 727 und DE 34 34 668). Wiederum ähnliche Co-Polymerisate sind als Verdickungsmittel für wäßrige Flüssigphasen oder als Flockungsmittel bekannt (DE 38 13 651 und DE 31 30 992). Daraus ließ sich nicht ableiten, daß die erfindungsgemäß eingesetzten Co-Polymerisate weder verdicken noch als Flockungsmittel wirken, sondern durch Steigerung des Emulgiervermögens der Spülflotte zur Reinigungsverstärkung beitragen.

Die Grenzviskosität wird gemäß der in B. Vollmert: "Grundriß der makromolekularen Chemie", Band III, Seite 55 ff, E. Vollmert Verlag, Karlsruhe, 1988 beschriebenen Methode bestimmt. Bei Co-Polymeren, die ionische Gruppen enthalten, nimmt die spezifische Viskosität bei hohen Konzentrationen proportional mit der Konzentration zu, während bei niedrigen Konzentrationen die Viskosität mit steigender Konzentration abnehmen kann. Die Grenzviskositäten dieser Co-Polymeren werden mit Hilfe von Diagrammen, in denen auf der Abzisse die Konzentration und auf der Ordinate die spezifische Viskosität aufgetragen ist, durch Extrapolation des bei hohen Konzentrationen linear ansteigenden Teils auf die Konzentration 0 ermittelt.

Die sulfatierten Anlagerungsprodukte von Ethylenoxid an Alkanole entsprechen der Formel

R - O - (CH₂ - CH₂ - O)ₙ - SO₃M,

in der R je einen C₁₂- und einen C₁₄-Alkylrest, n = 1 bis 5, vorzugsweise 2 bis 4 und M ein Alkalimetall- oder Ammoniumion bedeuten.

Auch andere bekannte Alkylethersulfate können als weitere anionische Tenside eingesetzt werden, ebenso wie n-Alkylbenzolsulfonate mit 9 bis 16, vorzugsweise 12 Kohlenstoffatomen im Alkylrest, Alkansulfonate mit 10 bis 20, vorzugsweise 12 bis 18 Kohlenstoffatomen im Alkylrest, Olefinsulfonate mit 12 bis 16, vorzugsweise 12 bis 14 Kohlenstoffatomen im n-Alkylrest und Alkylsulfaten mit 8 bis 18, vorzugsweise 8 bis 14 Kohlenstoffatomen im Alkylrest, einzeln oder als Gemische miteinander oder untereinander.

Als amphotere Tenside können Betain-Verbindungen der Formel eingesetzt werden, in der R₁ einen gegebenenfalls durch Heteroatome oder Heteroatomgruppen unterbrochenen Alkylrest mit 8 bis 20, vorzugsweise 10 bis 18 Kohlenstoffatomen und R₂ und R₃ gleichartige oder verschiedene Alkylreste mit 1 bis 3 Kohlenstoffatomen bedeuten. Bevorzugt werden C₁₀-C₁₈-Alkyl-dimethylcarboxymethylbetain und C₁₁-C₁₇-Alkylamidopropyl-dimethylcarboxymethyl-betain.

Sofern nichtionische Tenside eingesetzt werden, sind Anlagerungsprodukte von 4 bis 20, vorzugsweise von 4- bis 10 Mol Alkylenoxid, vorzugsweise Ethylenoxid an C₈-C₁₂-Alkylbenzole, C₁₀-C₂₀-, vorzugsweise C₁₂-C₁₈-Alkanole, C₁₀-C₁₈-, Carbonsäurealkanolamide, aber auch die Anlagerungsprodukte von Ethylenoxid and Polypropylenglykole, die unter dem Namen Pluronics^{(R)} bekannt geworden sind, sowie Anlagerungsprodukte von 1 bis 7 Mol Ethylenoxid an mit 1 bis 5 Mol Propylenoxid umgesetzte C₁₂-C₁₈-Alkanole geeignet. Besonders geeignet sind C₈ - C₁₈, vorzugsweise C₈ - C₁₂-Alkylpolyglucoside mit 1 bis 10, vorzugsweise 1 bis 2 und insbesondere 1,1 bis 1,4 Glucoseeinheiten im Molekül.

Bei den bei Bedarf zuzusetzenden Lösungsmitteln handelt es sich um niedermolekulare Alkanole mit 1 bis 4 Kohlenstoffatomen im Molekül, vorzugsweise um Ethanol und Isopropanol.

Als Lösungsvermittler, etwa für Farbstoffe und Parfümöle können beispielsweise Alkanolamine, Polyole wie Ethylenglykol, Propylenglykol-1,2, Glycerin sowie Alkylbenzolsulfonate mit 1 bis 3 Kohlenstoffatomen im Alkylrest dienen.

Zu den bevorzugten Verdickungsmitteln zählen Harnstoff, Natriumchlorid, Ammoniumchlorid und Magnesiumchlorid, die auch kombiniert eingesetzt werden können.

Als Korrosionsinhibitoren und Konservierungsmittel sind beispielsweise Natriumbenzoat, Formaldehyd und Natriumsulfit zu nennen. Die Reinigungsmittel können auch übliche Desinfektionsmittel enthalten.

Die erfindungsgemäßen flüssigen Reinigungsmittel der folgenden Beispiele wurden durch Zusammenrühren der einzelnen Bestandteile in beliebiger Reihenfolge und Stehenlassen des Gemisches bis zur Blasenfreiheit erhalten. Als anionischen Tenside wurden jeweils die Natriumsalze eingesetzt.

### Beispiele

Herstellung der erfindungsgemäß eingesetzten Co-Polymerisate:

### Beispiel A

In einem 1 Liter Dreihalskolben mit Rührer, Rückflußkühler, Innenthermometer, Stickstoffeinleitung und Tropftrichter wurden

| | |
|---|---|
| 55 g | Ethylacrylat |
| 35 g | Methacrylsäure |
| 10 g | Acrylsäure |
| 8,3 g | C₁₄-Fettalkohol x 10 EO-Sulfonat, Na-Salz, 30 % in H₂O |
| 8,3 g | Nonylphenol x 9,5 EO-Sulfosuccinat, Na-Salz, 30 % in H₂O |
| 0,1 g | t-Butylhydroperoxid |
| 378 g | destilliertes Wasser |

gegeben. Unter Rühren wurde das Gemisch durch Evakuieren und Belüften mit Stickstoff von Sauerstoff befreit. Das Gemisch wurde auf 25 °C erwärmt. Bei dieser Temperatur wurden 130 mg Na-Formaldehydsulfoxylat, gelöst in 3 ml H₂O, durch den Tropftrichter zugegeben. Die Polymerisation setzte spontan ein. Dabei stieg die Temperatur auf 55 °C an. Man erhielt eine koagulatfreie, feinteilige Emulsion mit 20 Gew.-% Polymergehalt mit einer Grenzviskosität: [n] = 525 ml · g⁻¹, gemessen in THF bei 20 °C.

### Beispiel B

In Analogie zu dem im vorstehend angegebenen Verfahren wurde eine Polymeremulsion aus

| | |
|---|---|
| 55 g | Ethylacrylat, |
| 25 g | Methacrylsäure, |
| 20 g | Acrylsäure |

und den gleichen Mengen an weiteren Bestandteilen wie in Beispiel A hergestellt. Sie hatte ebenfalls einen Polymergehalt von 20 Gew.-%. Die Grenzviskosität lag bei [n] = 610 ml · g⁻¹.

### Beispiel C

In Analogie zu Beispiel A wurde eine 20 Gew.-%ige Polymeremulsion mit den Monomeranteilen

hergestellt. Ihre Grenzviskosität lag bei [n] = 650 ml/g⁻¹.

Die in den nachfolgenden Tabellen verwendeten Abkürzungen haben folgende Bedeutung:
- E0:: Ethylenoxid
- AS:: Aktivsubstanz
- FAEOS:: C_{12/14}-Fettalkoholethersulfat mit ca. 2 EO, Na-Salz
- FAEO:: C_{12/14}-Fettalkoholethoxylat mit ca. 4 EO
- Betain:: C₈ - C₁₈-Alkylamidopropyldimethyl-ammoniumbetain
- APG® 600 :: C₁₂ - C₁₄-Alkylglucosid mit 1,4 Glucoseeinheiten im Molekül
- Polyox ^{R} WSR 105:: Polyethylenglykol MG 600 000 (UCC)

### Beispiel 1

An einer handelsüblichen Spülmittelrezeptur (I) wurde bei Zusatz der erfindungsgemäßen Verbindungen der Einfluß auf das sogenannte Fett-Emulgiervermögen nach der sogenannten Rührmethode geprüft. Hiernach wurde die Emulsionsstabilität von Olivenöl in den Reinigungsmittel-Lösungen ermittelt. Hierzu wurden 50 g Prüflösungen (10 g Spülmittel / 40 g Wasser) mit Stadtwasser von 16 °d in einem 400 ml-Becherglas hergestellt, bei Raumtemperatur (20 bis 30 °C) mit 50 g 0livenöl (Olio Dante ^{R}) überschichtet und mit einem Propellerrührer (Flügellänge 50 mm aus V2A-Stahl) mit einer Drehzahl von 1200 Umdrehungen pro Minute genau 2 Minuten gerührt. Der Rührflügel befand sich dabei etwa an der Grenze der beiden Phasen. Anschließend wurde die Emulsion in einem 250 ml-Meßzylinder mit einem Durchmesser von 3,6 cm (2 ml-Graduierung, Industrienorm) gegossen und die sich abscheidende wäßrige Phase nach 1 Stunde und nach 4 Stunden ermittelt. Je weniger Wasser in der Zeiteinheit abgeschieden wurde, desto stabiler war die Emulsion und somit das Öl-/Fetttragevermögen der Reinigungsmittellösung, was eine wesentliche Reinigungsverstärkung bedeutet.

Die Angaben beziehen auf Gew.-% des reinen Wirkstoffs (AS).

### Beispiel 2

In Analogie zu Beispiel 1 wurde der Einfluß der erfindungsgemäß eingesetzten Co-Polymeren auf das Emulgiervermögen einer weiteren handelsüblichen Rezeptur (Mengen in Gew.-% AS) für manuelle Geschirrspülmittel II gezeigt:

Die Beispiele zeigten, daß das Emulgiervermögen der Formulierungen bei zunehmender Einsatzkonzentration der erfindungsgemäßen Verbindungen zunimmt.

## Patentansprüche

1. Flüssiges Reinigungsmittel auf Basis einer wäßrigen Lösung von anionischen Tensiden, gegebenenfalls zusammen mit nichtionischen und/oder amphoteren Tensiden, Lösungsmitteln, Lösungsvermittlern, Korrosionsinhibitoren, Konservierungsmitteln, Verdickungsmitteln sowie Farb- und Duftstoffen, dadurch gekennzeichnet, daß es zusätzlich 0,001 bis 1 Gew.-% eines reinigungsverstärkenden praktisch unvernetzten Co-Polymerisats aus a) Estern der Acryl- und/oder der Methacrylsäure mit 1 bis 4 C-Atomen im Alkoholrest und b) ungesättigten aliphatischen Carbonsäuren mit 3 bis 5 C-Atomen mit einer Grenzviskosität: [n] ≥ 400 ml · g⁻¹, gemessen in Tetrahydrofuran bei 20 °C, enthält.

2. Mittel nach Anspruch 1, dadurch gekennzeichnet, daß es ein Co-Polymerisat aus 80 - 20, vorzugsweise 60 - 40 Gew.-% an a) und 20 - 80, vorzugsweise 40 - 60 Gew.-% b) enthält.

3. Mittel nach Anspruch 1 und 2, dadurch gekennzeichnet, daß der Alkoholrest der Ester a) 1 bis 2 C-Atome enthält.

4. Mittel nach Anspruch 1 bis 3, dadurch gekennzeichnet, daß die ungesättigten aliphatischen Carbonsäureanteile der Co-Polymerisate von der Acryl- oder der Methacrylsäure stammen.

5. Mittel nach Anspruch 1 bis 4, dadurch gekennzeichnet, daß es aus einer wäßrigen Lösung von
5 bis 65, insbesondere 10 bis 40 Gew.-% eines Gemisches bestehend aus wenigstens zwei der nachfolgenden Tenside
0 bis 40, vorzugsweise 5 bis 20 Gew.-% eines Gemisches aus je 50 Teilen eines sulfatierten Anlagerungsproduktes von 1 bis 5, vorzugsweise 2 bis 4 Mol Ethylenoxid an ein n-C₁₂-Alkanol und an ein n-C₁₄-Alkanol,
0 bis 40, vorzugsweise 5 bis 20 Gew.-% eines oder mehrerer anionischer Tenside,
0 bis 20, vorzugsweise 1 bis 5 Gew.-% eines amphoteren Tensids,
0 bis 20, vorzugsweise 0 bis 5 Gew.-% eines nichtionischens Tensids,
0,005 bis 0,5 Gew.-% eines reinigungsverstärkenden, wasserlöslichen, anionischen Co-Polymerisats aus a) etwa 80 - 20, vorzugsweise etwa 60 - 40 Gew.-% an Estern der Acryl- und/oder der Methacrylsäure mit 1 bis 8, vorzugsweise 1 bis 4 und insbesondere 1 bis 2 C-Atomen im Alkoholrest und b) etwa 20 - 80, vorzugsweise etwa 40 - 60 Gew.-% ungesättigten aliphatischen Carbonsäuren mit 3 bis 5 C-Atomen im Acylrest mit einer Grenzviskosität: [n] ≥ 400 ml · g⁻¹, gemessen in Tetrahydrofuran bei 20 °C
0 bis 20, vorzugsweise 2 bis 10 Gew.-% eines Lösungsmittels,
0 bis 10, vorzugsweise 0,2 bis 5 Gew.-% eines Lösungsvermittlers,
0 bis 10, vorzugsweise 0,5 bis 8 Gew.-% eines Verdickungsmittels,
0 bis 5, vorzugsweise 0,1 bis 2 Gew.-% Korrosionsinhibitoren und Konservierungsmittel
0 bis 0,1 Gew.-% Farbstoff,
0 bis 0,1 Gew.-% Parfümöl und
Rest bis 100 Gew.-% Wasser.

## Claims

1. A liquid dishwashing detergent bades on an aqueous solution of anionic surfactants, optionally together with nonionic and/or amhoteric surfactants, solvents, solubilizers, corrosion inhibitors, preservatives, thickeners and also dyes and fragrances, characterized in that it additionally cotains 0.001 to 1.0% by weight of a detergency-boosting practically uncrosslinked copolymer of
a) esters of acrylic and/or methacrylic acid containing 1 to 4 carbon atoms in the alcohol component and b) unsaturated aliphatic carboxylic acids containing 3 to 5 carbon atoms with an intrinsic viscosity [η] of ≥ 400 ml·g⁻¹, as measured in tetrahydrofuran at 20°C.

2. A detergent as claimed in claim 1, characterized in that it contains a copolymer of 80 to 20% by weight and preferably 60 to 40% by weight of a) and 20 to 80% by weight and preferably 40 to 60% by weight of b).

3. A detergent as claimed in claims 1 and 2, characterized in that the alcohol component of the esters a) contains 1 to 2 carbon atoms.

4. A detergent as claimed in claims 1 to 3, characterized in that the unsaturated aliphatic carboxylic acid components of the copolymers emanate from acrylic or methacrylic acid.

5. A detergent as claimed in claims 1 to 4, characterized in that it consists of an aqueous solution of 5 to 65% by weight and more particularly 10 to 40% by weight of a mixture consisting of at least two of the following surfactants:
0 to 40% by weight and preferably 5 to 20% by weight of a mixture of 50 parts by weight of a sulfated adduct of 1 to 5 and preferably 2 to 4 moles of ethylene oxide with an n C₁₂ alkanol and of a corresponding adduct with an n C₁₄ alkanol,
0 to 40% by weight and preferably 5 to 20% by weight of one or more anionic surfactants,
0 to 20% by weight and preferably 1 to 5% by weight of an amphoteric surfactant,
0 to 20% by weight and preferably 0 to 5% by weight of a nonionic surfactant,
0.005 to 0.5% by weight of a detergency-boosting water-soluble anionic copolymer of a) around 80 to 20% by weight and preferably around 60 to 40% by weight of esters of acrylic and/or methacrylic acid containing 1 to 8 carbon atoms, preferably 1 to 4 carbon atoms and more particularly 1 to 2 carbon atoms in the alcohol component and b) around 20 to 80% by weight and preferably around 40 to 60% by weight of unsaturated aliphatic carboxylic acids containing 3 to 5, carbon atoms in the acyl component with an intrinsic viscosity [η] of ≥ 400 ml·g⁻¹, as measured in THF at 20°C,
0 to 20% by weight and preferably 2 to 10% by weight of a solvent,
0 to 10% by weight and preferably 0.2 to 5% by weight of a solubilizer,
0 to 10% by weight and preferably 0.5 to 8% by weight of a thickener,
0 to 5% by weight and preferably 0.1 to 2% by weight of corrosion inhibitors and preservatives,
0 to 0.1% by weight of dye,
0 to 1.0% by weight of perfume oil and
balance to 100% by weight water.

## Revendications

1. Produit de nettoyage liquide à base d'une solution aqueuse de tensioactifs anioniques, le cas échéant en présence de tensioactifs non ioniques et/ou de tensioactifs amphotères, de solvants, de dissolvants, d'inhibiteurs de corrosion, de conservateurs, d'épaississants ainsi que de colorants et de parfums,
caractérisé en ce qu'
il contient en plus 0,001 à 1 % en poids d'un copolymère renforçant le pouvoir nettoyant pratiquement non réticulé constitué de a) esters d'acide acrylique et/ou méthacrylique avec 1 à 4 atomes de C dans le radical alcool et b) des acides carboxyliques insaturés aliphatiques de 3 à 5 atomes de C avec une viscosité limite : [n] ≥ 400 ml . g⁻¹ mesurée dans le tétrahydrofurane à 20°C;

2. Produit selon la revendication 1,
caractérisé en ce qu'
il contient un copolymère de 80-20, de préférence 60-40 % en poids de a) et 20-80, de préférence 40-60 % en poids de b).

3. Produit selon les revendications 1 et 2,
caractérisé en ce que
le radical alcool de l'ester a) contient 1 à 2 atomes de C;

4. Produit selon les revendications 1 à 3,
caractérisé en ce que
les fractions d'acides carboxyliques aliphatiques insaturées des copolymères proviennent de l'acide acrylique ou de l'acide méthacrylique.

5. Produit selon les revendications 1 à 4,
caractérisé en ce qu'
il est constitué d'une solution aqueuse de
5 à 65, de préférence 10 à 40 % en poids d'un mélange, constitué d'au moins deux des tensioactifs suivants,
0 à 40, de préférence 5 à 20 % en poids d'un mélange de chacun, 50 parties d'un produit d'addition sulfaté de 1 à 5, de préférence 2 à 4 mol d'oxyde d'éthylène sur un n-alcanol C₁₂ et un n-alcanol C₁₄,
0 à 40, de préférence 5 à 20 % en poids d'un ou plusieurs autres tensioactifs anioniques,
0 à 20, de préférence 1 à 5 % en poids d'un tensioactif amphotère,
0 à 20, de préférence 1 à 5 % en poids d'un tensioactif non ionique,
0,005 à 0,5 % en poids d'un copolymère renforçant le pouvoir nettoyant, hydrosoluble, anionique à partir de a) environ 80-20, de préférence environ 60-40 % en poids d'esters d'acide acrylique et/ou d'acide méthacrylique avec 1 à 8, de préférence 1 à 4 et notamment 1 à 2 atomes de C dans le radical alcool et environ 20-80, de préférence environ 40-60 % en poids d'acides aliphatiques carboxyliques insaturés avec 3 à 5 atomes de C dans le radical acyle, avec une viscosité limite : [n] ≥ 400 me . g⁻¹, mesurée dans le tétrahydrofurane à 20°C,
0 à 20, notamment 2 à 10 % en poids d'un solvant,
0 à 10, notamment 0,2 à 5 % en poids d'un dissolvant,
0 à 10, notamment 0,5 à 8 % en poids d'un épaississant,
0 à 5, notamment 0,1 à 2 % en poids d'inhibiteurs de corrosion et de conservateurs,
0 à 0,1 % en poids de colorant,
0 à 1,0 % d'huile essentielle et,
le radical représente jusqu'à 100 % d'eau.
